# EUROPÄISCHE PATENTANMELDUNG

(11) **EP 4 608 073 A1**
(43) Veröffentlichungstag der Anmeldung: **27.08.2025**
(21) Anmeldenummer: 25157442.2
(22) Anmeldetag: 12.02.2025
(51) Int. Cl.: H05B 6/70, H05B 6/68

(54) **VERFAHREN ZUM BELADUNGSABHÄNGIGEN EINSTELLEN EINER MIKROWELLENLEISTUNG IN EINEM GARGERÄT**

(30) Priorität: 21.02.2024 DE 102024104882
(71) Anmelder: Rational Aktiengesellschaft, 86899 Landsberg am Lech (DE)
(72) Erfinder: Kielmann, Felix, 86899 Landsberg am Lech (DE); Koenen, Christian, 86899 Landsberg am Lech (DE)
(74) Vertreter: Prinz & Partner mbB

(57) **Zusammenfassung**

Die Erfindung betriff ein Verfahren zum beladungsabhängigen Einstellen einer Mikrowellenleistung in einem Gargerät (10) mit einem Garraum (14) und einem Mikrowellenmodul (16), umfassend die Schritte:
- Bestimmen einer Anzahl dielektrischer Einheitsvolumina im Garraum (14);
- Bestimmen einer Sollmikrowellenleistung anhand der Anzahl dielektrischer Einheitsvolumina; und
- Einstellen der Mikrowellenleistung des Mikrowellenmoduls (16) anhand der bestimmten Sollmikrowellenleistung.

Ferner betrifft die Erfindung ein Gargerät (10).

## Beschreibung

Die Erfindung betrifft ein Verfahren zum beladungsabhängigen Einstellen einer Mikrowellenleistung in einem Gargerät. Ferner betrifft die Erfindung ein Gargerät.

Viele klassische Gargeräte, die Gargüter hauptsächlich mit Heißluft oder vergleichbaren Heizvorrichtungen erwärmen, liefern reproduzierbare Garergebnisse, insbesondere unabhängig von der Beladungsmenge, was aber daran liegt, dass Nutzer ein intuitives Verständnis dafür haben, wie ein mittels Heißluft durchgeführtes Garverfahren an eine veränderte Beladungsmenge angepasst werden muss und/oder wie ein Garprozess verlängert werden muss, wenn ein Soll-Garraumklima bzw. eine Sollheizleistung nicht erreicht werden kann, sofern ein intelligentes Garverfahren verwendet wird. Vereinfacht ausgedrückt bekommt ein Nutzer also bei verschiedenen Garvorgängen zumindest annähernd gleiche Garergebnisse, unabhängig davon, ob er beispielsweise ein halbes Blech mit Steaks (=3 Steaks) oder 3 Bleche mit Steaks (=18 Steaks) im Garraum platziert. Dies liegt daran, dass der Energieeintrag in das Gargut bzw. die Gargüter mittels Heißluft mit der Gargutoberfläche skaliert, wodurch der Nutzer eine entsprechende Anpassung vornehmen kann. Sofern das Soll-Garraumklima realisierbar ist, kann die Anpassung automatisch erfolgen, insbesondere unter Berücksichtigung einer Rezeptauswahl und/oder einem gemessenen (Kern)Temperaturverlauf des Garguts bzw. der Gargüter.

In Profi- bzw. Großküchen kommen aber immer häufiger Gargeräte zum Einsatz, die Gargüter in unterschiedlicher oder kombinierter Weise garen können. Neben den klassischen Verfahren, wie Heißluft und/oder Dampf, werden bei modernen Gargeräten häufig auch Mikrowellenquellen (zusätzlich) eingesetzt, die Energie in das Gargut bzw. die Gargüter mittels elektromagnetischer Strahlung (zusätzlich) einbringen, um das Gargut bzw. die Gargüter (zusätzlich) zu erwärmen. Als Mikrowellenquellen können Magnetrons sowie Halbleiterbauteile zum Einsatz kommen.

Werden nun (zusätzlich) Mikrowellen im Garraum verwendet, verschlechtert sich die Reproduzierbarkeit des Garergebnisses für unterschiedliche Beladungsmengen. Dies liegt daran, dass keine lineare Skalierbarkeit zwischen der Mikrowellenenergie und der Beladungsmenge vorliegt, was für den Nutzer nicht intuitiv nachvollziehbar ist. Letztendlich liegt dieses Phänomen am Konkurrenzverhalten der Gargüter untereinander im Mikrowellenfeld und dem beladungsabhängigen Wirkungsgrad.

Beispielsweise absorbiert ein halbes Blech Steaks (3 Steaks) bei 2 kW verfügbarer Mikrowellenleistung ca. 600 W (pro Steak also ca. 200 W) der Mikrowellenleistung. Drei Bleche mit je 6 Steaks absorbieren dagegen ca. 1500 W (pro Steak also ca. 80 W). Mit anderen Worten absorbieren die drei Bleche Steaks weniger als die Hälfte der Leistung pro Steak im Vergleich zu einer Beladung mit nur einem halben Blech Steaks.

Anhand dieses Beispiels ist ersichtlich, dass bei einem gut funktionierenden Rezept zum Garen einer bestimmten Menge Gargut mittels Mikrowellen die Gargutmenge nicht einfach variiert werden kann. Insbesondere kann ausgehend von einem gut funktionierenden Rezept eine Verringerung der Gargutmenge zu einem Übergaren des Garguts bzw. der Gargüter führen. Eine Erhöhung der Beladung birgt dagegen das Risiko des Untergarens.

Die Aufgabe der Erfindung ist es daher, eine einfache und kostengünstige Möglichkeit bereitzustellen, beim Garen von Gargütern mittels Mikrowellenenergie ein gutes und reproduzierbares Garergebnis für unterschiedliche Beladungsmengen sicherzustellen.

Die Aufgabe wird erfindungsgemäß gelöst durch ein Verfahren zum beladungsabhängigen Einstellen einer Mikrowellenleistung in einem Gargerät mit einem Garraum und einem Mikrowellenmodul, umfassend die Schritte:
- Bestimmen einer Anzahl dielektrischer Einheitsvolumina im Garraum;
- Bestimmen einer Sollmikrowellenleistung anhand der Anzahl dielektrischer Einheitsvolumina; und
- Einstellen der Mikrowellenleistung des Mikrowellenmoduls anhand der bestimmten Sollmikrowellenleistung.

Der Grundgedanke der Erfindung ist es, ein dielektrisches Einheitsvolumen heranzuziehen, das eine bestimmte Mikrowellenleistung absorbiert, um unterschiedliche Beladungsszenarien (Art, Größe, Geometrie und Anzahl der Gargüter) miteinander vergleichen zu können.

Anhand der Anzahl an dielektrischen Einheitsvolumina im Garraum kann dann auf die für ein gewünschtes Garergebnis einzuspeisende Mikrowellenleistung rückgeschlossen werden. In diesem Zusammenhang ist der Begriff "Anzahl" so zu verstehen, dass er auch Bruchteile umfasst, insbesondere weniger als 1. Es kann also auch ein halbes dielektrisches Einheitsvolumen vorliegen bzw. bestimmt werden.

Speist man pro Einheitsvolumen dieselbe Mikrowellenleistung in den Garraum ein, beispielsweise 70 W, dann absorbieren die einzelnen im Garraum befindlichen Gargüter jeweils dieselbe Mikrowellenleistung und man erhält (bei gleichem thermischen Garraumklima) dasselbe Garergebnis. Mit anderen Worten wird also ein reproduzierbares Garergebnis unabhängig von der Beladungsmenge erreicht, auch wenn (zusätzlich) Mikrowellenenergie eingespeist wird.

Insbesondere kann die Mikrowellenleistung in Bezug auf eine im Garraum eingebrachte Beladung selbstregulierend sein. Das bedeutet, dass die Mikrowellenleistung automatisch auf die Menge des im Garraum befindlichen Garguts angepasst wird. Die Menge wird dabei vorzugsweise automatisch erfasst. Alternativ kann sie auch durch einen Nutzer vorgegeben werden. Durch die Selbstregulation wird ein Aufwand für den Nutzer reduziert und die Gefahr von Fehleinstellungen der Mikrowellenleistung verringert.

In einer Variante des Verfahrens wird eine Güte Q des Garraums in einem beladenen Zustand bestimmt. Basierend auf der Güte wird dann die Anzahl der dielektrischen Einheitsvolumina im Garraum bestimmt.

Bei der Güte kann es sich um einen approximativen Parameter handeln, der aus den Streuparametern S der in den Garraum ein- bzw. auslaufenden Mikrowellen ermittelten wird.

Die Streuparameter wiederum sind charakteristische Größen des Mikrowellensystems und quantifizieren das Transmission- sowie Reflexionsverhalten der Mikrowellen im Garraum.

Zur Bestimmung der Streuparameter S, können die einlaufenden Leistungswellen a und auslaufenden Leistungswellen b an der wenigstens einen Antenne des Mikrowellenmoduls gemessen werden. Es gilt die Formel b=S*a.

Für eine Mehrzahl an Antennen ergibt sich eine Streuparametermatrix.

Die approximative Güte Q (vereinfachend wird nachfolgend nur von der Güte gesprochen) wiederum quantifiziert Variationen in den Streuparametern.

Sie kann anhand folgender Formel bestimmt werden: $Q = \frac{1}{{n}_{f} ∗ {n}_{a}^{2}} {\sum }_{f} {\sum }_{i , k} \left|\frac{d}{df}\left|{s}_{ik}\left(f\right)\right|\right|$

Dabei sind *n_{f}* die Anzahl der betrachteten Frequenzen (mindestens eine), *nₐ* die Anzahl der Antennen (mindestens eine) und *sᵢₖ* die Einträge in der Streuparametermatrix (i-te Zeile und k-te Spalte).

Durch eine Variation der Frequenz können unterschiedliche Mikrowellenmoden angeregt werden, welche jeweils mehr oder weniger Leistung in das Gargut einbringen, was beispielsweise vom Beladungsszenario abhängt, also der Beladungsmenge und des Orts des Garguts im Garraum. Dies kann mit einem Abtasten des Garguts verglichen werden.

Die Betrachtung des Mittelwerts über den Frequenzen und Streuparametereinträgen kann als eine Homogenisierung des elektrischen Feldes verstanden werden.

Bei der Güte handelt es sich somit um einen Parameter, welcher das Absorptionsverhalten des beladenen oder unbeladenen Garraums in einem einfachen Zahlenwert charakterisiert und der sich daher zur Durchführung des erfindungsgemäßen Verfahrens ideal eignet.

Grundsätzlich ist es bekannt, wie die Güte bestimmt wird, wobei hierzu unterschiedliche Verfahren angewendet werden können, wie unter anderem in DE 10 2020 104 763 A1, DE 10 2019 127 620 A1 oder DE 10 2021 131 619 A1 beschrieben ist.

Selbstverständlich ist daher die oben beschriebene Weise, die (approximative) Güte zu ermitteln, nicht einschränkend zu verstehen. Es sind auch andere Möglichkeiten der Gütebestimmung denkbar, beispielsweise durch Lösen der Maxwellgleichungen.

Aus der Güte kann, wie bereits erläutert, auf die Anzahl der dielektrischen Einheitsvolumina geschlossen werden.

Ein dielektrisches Einheitsvolumen kann dabei die von einem definierten Körper eines Materials unter vorgegebenen Bedingungen absorbierbare Mikrowellenleistung charakterisieren.

Beispielsweise kann das dielektrische Einheitsvolumen dieselbe dielektrische Last darstellen, wie ein Wasserwürfel mit einer Kantenlänge von 4 cm. Selbstverständlich ist dies nur ein Beispiel und nicht einschränkend zu verstehen. Das dielektrische Einheitsvolumen kann in seiner Form und Größe frei gewählt sein.

Insbesondere kann das dielektrische Einheitsvolumen auch die dielektrische Last eines Quaders, insbesondere Würfels, oder einer Kugel aus einem bestimmten Material charakterisieren. Jedes Gargut kann wiederum als aus einer definierten Anzahl an Einheitsvolumen bestehender Körper angesehen werden.

Der Rückgriff auf vergleichsweise einfache geometrischen Formen bei der Definition des dielektrischen Einheitsvolumens ist dabei vorteilhaft, da dies zu geringerem (Rechen)Aufwand bei der Durchführung des Verfahrens führt.

Es ist denkbar, dass das dielektrische Einheitsvolumen ein berechneter, insbesondere mittels einer Simulation ermittelter, oder experimentell bestimmter Parameter ist.

Beispielsweise kann das dielektrische Einheitsvolumen durch eine Berechnung von in dem zugrundeliegenden Körper (Quader, Kugel, etc.) insgesamt absorbierbaren Mikrowellenleistungen bestimmt sein. Diese ergibt sich wiederum aus der Form des Körpers selbst sowie dessen dielektrischen Eigenschaften.

Das dielektrische Einheitsvolumen kann zum Beispiel durch eine auf der Finite-Elemente-Methode (FEM) basierenden numerischen Simulation von Hochfrequenzeigenschaften (HF-FEM) des Garguts und/oder durch Berechnung eines Volumenintegrals über der Norm des elektrischen Feldes im Gargut bestimmt werden. Vereinfachend kann hierzu angenommen werden, dass es sich bei den Mikrowellen um einfallende ebene Wellen handelt.

Um die Genauigkeit des Verfahrens zu verbessern, ist es auch denkbar, dass bei der Bestimmung der Anzahl dielektrischer Einheitsvolumina die Absorptionseigenschaften des leeren Garraums berücksichtigt werden. Dies kann dadurch erfolgen, dass die Anzahl dielektrischer Einheitsvolumina anhand eines Verhältnisses der Güte des Garraums in einem beladenen Zustand zu einer Güte des Garraums in einem unbeladenen Zustand bestimmt wird.

In einer Variante des Verfahrens wird die Anzahl der dielektrischen Einheitsvolumina anhand eines definierten, insbesondere experimentell bestimmten, Zusammenhanges der Güte des Garraums und einem dielektrischen Volumen des Garraums bzw. des Garguts bestimmt.

Das dielektrische Volumen charakterisiert dabei die vom (beladenen) Garraum absorbierbare Mikrowellenleistung.

Der Zusammenhang der Güte des Garraums und des dielektrischen Volumens des Garraums kann als Tabelle oder Graph in einem Speicher des Gargeräts hinterlegt sein. Werden nun die Streuparameter und daraus die Güte des beladenen Garraums anhand von Messungen der ein- sowie auslaufenden Mikrowellen bei (oder vor) einem Garprozess bestimmt, so kann durch Rückgriff auf den bekannten Zusammenhang direkt auf das dielektrische Volumen bzw. die Anzahl an dielektrischen Einheitsvolumina geschlossen werden.

Die Anzahl der dielektrischen Einheitsvolumina im Garraum kann also automatisch ohne ein Zutun eines Nutzers bestimmt werden, was den Garprozess insgesamt vereinfacht.

Ist die Anzahl an Einheitsvolumina bekannt, so kann die Sollmikrowellenleistung anhand einer für ein einzelnes dielektrisches Einheitsvolumen vorgegebenen Mikrowellenzielleistung ermittelt wird. Dies ist technisch einfach umsetzbar und wenig fehleranfällig. Bei der Zielleistung kann es sich um einen im Speicher des Gargeräts hinterlegten und/oder um einen durch einen Nutzer vorgegebenen Wert handeln.

In einer Ausführungsform des Verfahrens ist im Falle, dass die Sollmikrowellenleistung größer als eine Nennleistung oder einer steuerungstechnisch vorgegebenen Grenzleistung für die Mikrowellenleistung des wenigstens einen Mikrowellenmoduls ist, eine Ermittlung und Einstellung einer verlängerten Garzeit vorgesehen. So wird ein Untergaren bei großen Beladungsmengen zuverlässig verhindert.

In diesem Zusammenhang ist auch denkbar, dass während der verlängerten Garzeit eine Heiz- und/oder Dampfvorrichtung des Gargeräts mit verringerter Leistung betrieben wird. Vorzugsweise wird die Leistung der Heiz- und/oder Dampfvorrichtung so stark verringert, dass das Gargut stets mit demselben Verhältnis an eingebrachten Garenergien der unterschiedlichen Energiequellen gegart wird. Vereinfacht ausgedrückt wird also verhindert, dass das Gargut während der verlängerten Garzeit zu viel Wärme (beispielsweise durch Heißluft) aufnimmt, was zu einer Austrocknung und/oder Übergarung führen kann.

Ferner betrifft die Erfindung ein Gargerät mit einem Garraum und wenigstens einem Mikrowellenmodul, das ausgebildet und eingerichtet ist, elektromagnetische Strahlung in den Garraum einzuspeisen, um ein im Garraum eingebrachtes Gargut mittels Mikrowellenenergie zu garen. Das Gargerät weist eine Steuer- und/oder Auswerteeinheit auf, die ausgebildet und eingerichtet ist, ein Computerprogramm mit Programmcodemitteln zum Durchführen eines erfindungsgemäßen Verfahrens auszuführen. Die Vorteile, die zum Verfahren diskutiert wurden, gelten für das Gargerät in entsprechender Weise.

Weitere Merkmale und Vorteile der Erfindung ergeben sich aus der nachfolgenden Beschreibung sowie aus den Zeichnungen, auf die Bezug genommen wird. In den Zeichnungen zeigen:
- Fig. 1 eine schematische Darstellung eines erfindungsgemäßen Gargeräts, beladen mit einem Gargut; und
- Fig. 2 eine graphische Auftragung eines experimentell bestimmten Verlaufs eines dielektrischen Volumens eines Garraums über der Güte des Garraums.

In Fig. 1 ist ein Ausführungsbeispiel eines erfindungsgemäßen Gargeräts 10 gezeigt, das mit mehreren zu garenden Gargütern 12 beladen ist. Vereinfachend wird nachfolgend auch bei einer Beladung mit mehreren Gargütern 12 stets von "dem Gargut 12" gesprochen.

Das Gargerät 10 weist einen Garraum 14 und zumindest ein (vorzugsweise mehrere) Mikrowellenmodul(e) 16 auf. Zur Vereinfachung ist in Fig. 1 lediglich ein Mikrowellenmodul 16 dargestellt.

Das wenigstens eine Mikrowellenmodul 16 umfasst eine Halbleiter-Mikrowellenquelle ("Solid State Microwave Generator" - SSMG) und ist dazu ausgebildet und eingerichtet, Mikrowellenstrahlen in den Garraum 14 einzuspeisen. Die Mikrowellenstrahlen können dabei eine Frequenz aufweisen, die dazu geeignet ist, das im Garraum 14 befindliche Gargut 12 zu erwärmen. Beispielsweise beträgt die Frequenz zwischen 2,1 GHz und 2,8 GHz, insbesondere 2,4 GHz bis 2,5 GHz, vorzugsweise ca. 2,45 GHz.

Zum Einspeisen in den Garraum 14 kann das wenigstens eine Mikrowellenmodul 16 mit einer Antenne 18 und einem Richtkoppler (nicht gezeigt) ausgestattet sein. Es können aber auch pro Mikrowellenmodul 16 mehrere Antennen 18 und Richtkoppler vorgesehen sein.

Zudem kann das wenigstens eine Mikrowellenmodul 16 weitere Komponenten bzw. Bauteile umfassen, beispielsweise einen Modulator, einen Verstärker, einen Demodulator und/oder einen Regler (nicht gezeigt).

Im Ausführungsbeispiel ist das Gargerät 10 ein Kombigerät, welches neben dem wenigstens einen Mikrowellenmodul 16 über verschiedene weitere Baugruppen zum Garen des Garguts 12 verfügt, insbesondere Heißluft- und/oder Dampfquellen 20 sowie Infrarotheizquellen 22. Selbstverständlich ist dies nicht einschränkend zu verstehen. Auch andere Arten von Heizvorrichtungen sind denkbar.

Ferner umfasst das Gargerät 10 im Ausführungsbeispiel einen Temperatursensor 24, mit welchem die Garraumtemperatur erfasst werden kann, sowie ein Lüfterrad 26, das vorzugsweise reversibel betreibbar ist, um die Garraumatmosphäre homogen zu durchmischen. Dies ist selbstverständlich nicht einschränkend zu verstehen. Es sind auch erfindungsgemäße Gargeräte 10 ohne Lüfterrad 26 oder mit mehr als einem Lüfterrad denkbar.

Des Weiteren weist das in Fig. 1 gezeigte Gargerät 10 eine Eingabevorrichtung 28 auf, beispielsweise ein Touchdisplay, womit ein Nutzer Eingaben machen kann, insbesondere um ein Garprogramm manuell auszuwählen bzw. gewünschte Garparameter einzustellen und/oder anzupassen.

Außerdem weist das Gargerät 10 im Ausführungsbeispiel eine Steuer- und/oder Auswerteeinheit 30 auf, die mit dem wenigstens einen Mikrowellenmodul 16 verbunden ist, sowie einen Speicher 32, in welchem ein Computerprogramm mit Programmcodemitteln abgelegt ist. Wenn das Computerprogramm durch eine Prozessoreinheit (nicht gezeigt) des Gargeräts 10 ausgeführt wird, veranlasst es die Steuer- und/oder Auswerteeinheit 30 dazu, ein Verfahren zum beladungsabhängigen Einstellen einer Mikrowellenleistung durchzuführen. Dieses Verfahren wird nachfolgend näher beschrieben.

Zu Verfahrensbeginn wird das Gargut 12 in den Garraum 14 des Gargerätes 10 eingebracht oder befindet sich bereits in diesem.

In einem initialen Schritt des Verfahrens veranlasst die Steuer- und/oder Auswerteeinheit 30 das wenigstens eine Mikrowellenmodul 16 über die zumindest eine Antenne 18 eine Mikrowellenstrahlung in den Garraum 14 einzuspeisen, also Mikrowellen einzustrahlen. Bei der Antenne 18 handelt es sich grundsätzlich um eine Einkopplungsstruktur, also eine Struktur zum Einkoppeln der Mikrowellen.

Über die Antenne 18 einlaufende sowie auslaufende Wellen bzw. Mikrowellen werden (mittels des zugeordneten Richtkopplers) erfasst. Die dadurch gewonnenen Informationen werden an die Steuer- und/oder Auswerteeinheit 30 übermittelt.

In einem weiteren Schritt des Verfahrens ermittelt die Steuer- und/oder Auswerteeinheit 30 anhand der Informationen über die ein- und auslaufenden Mikrowellen eine (approximative) Güte Q des beladenen Garraums 14, beispielsweise anhand der oben genannten Formeln.

Darüber hinaus ruft die Steuer- und/oder Auswerteeinheit 30 aus dem Speicher 32 eine zuvor ermittelte Güte Q₀ des leeren Garraums 14 ab und bildet ein Verhältnis Q/Q₀.

Die Güte des leeren Garraums 14 kann ein experimentell bestimmter Wert sein, der permanent im Speicher 32 des Gargeräts 10 abgelegt ist. Alternativ kann die Güte des leeren Garraums 14 auch unmittelbar vor der Beladung mit Gargut 12 und/oder nach einer (automatischen) Reinigung durch eine Leermessung ermittelt werden. Dies hat den Vorteil, dass eventuelle zusätzlich in den Garraum 14 eingebrachte Bauteile berücksichtigt werden, ist jedoch für den Nutzer etwas aufwändiger.

In alternativen Ausführungsformen ist auch eine Vorgabe der Güte des beladenen und/oder unbeladenen Garraums 14 über die Eingabevorrichtung 28 durch einen Nutzer denkbar.

In einem weiteren Schritt des Verfahrens ruft die Steuer- und/oder Auswerteeinheit 30 aus dem Speicher 32 ein zuvor definiertes dielektrisches Einheitsvolumen V_{mw,0} ab. Alternativ kann das dielektrische Einheitsvolumen auch durch einen Nutzer über die Eingabevorrichtung 28 vorgegeben werden.

Insbesondere kann das dielektrische Einheitsvolumen auch abhängig von einem ausgewählten Garprogramm sein. Werden im Garprozess beispielsweise Steaks zubereitet, so kann sich das dielektrische Einheitsvolumen bildlich gesprochen auf ein oder mehrere Steaks beziehen.

Das dielektrische Einheitsvolumen ist dabei durch die von einem definierten Körper (beispielsweise in Form einer Kugel, eines Quaders oder einer typischen Steakform) aus einem definierten Material (beispielsweise Wasser, Fleisch, etc.) unter vorgegebenen Bedingungen (beispielsweise bei einer bestimmten Mikrowellenfrequenz bzw. in einem bestimmten Frequenzbereich und/oder bei einer bestimmten Temperatur) absorbierbaren Mikrowellenleistung charakterisiert.

Vereinfacht ausgedrückt kann das dielektrische Einheitsvolumen also der dielektrischen Last des definierten Körpers entsprechen. Ein entsprechendes Gargut kann dann einer Anzahl an derartigen definierten Körpern entsprechenden, also in dielektrischer Sicht bzw. hinsichtlich der dielektrischen Last.

Im Ausführungsbeispiel ist das dielektrische Einheitsvolumen ein experimentell bestimmter Parameter, der im Speicher 32 des Gargeräts 10 hinterlegt ist. Alternativ kann es sich aber auch um einen berechneten, insbesondere simulativ bestimmten, Parameter handeln.

Selbstverständlich können auch mehrere verschiedene dielektrische Einheitsvolumina im Speicher 32 hinterlegt sein, beispielsweise solche für verschiedene Garprodukte wie Fleisch, Fisch, Gebäck, etc.

In einem weiteren Schritt des Verfahrens bestimmt die Steuer- und/oder Auswerteeinheit 30 eine Anzahl n dielektrischer Einheitsvolumina im beladenen Garraum 14 (also beispielsweise von drei Blechen Steaks).

Dazu ruft die Steuer- und/oder Auswerteeinheit 30 im Ausführungsbeispiel aus dem Speicher 32 einen bekannten Zusammenhang (vorliegend ein experimentell bestimmter Zusammenhang) der Güte Q des Garraums 14 und einem dielektrischen Volumen V_{mw} des Garraums 14 ab.

Fig. 2 zeigt diesen aus mehreren Messungen experimentell ermittelten Zusammenhang schematisch anhand eines Graphen 34.

Konkret zeigt Fig. 2 den experimentell ermittelten Zusammenhang des auf das Einheitsvolumen normierten dielektrischen Volumens V_{mw}/V_{mw,0} über der auf den leeren Garraum 14 normierten Güte Q/Q₀. Auch die Messpunkte 36 der verschiedenen Messungen sind dargestellt.

Ist nun also die (im Verfahren durch Messung der einlaufenden und auslaufenden Mikrowellen bzw. Leistungswellen ermittelte) Güte Q des beladenen Garraums 14 und somit das Verhältnis Q/Q₀ bestimmt, so kann anhand des in Fig. 2 gezeigten Zusammenhanges direkt auf die Anzahl n an dielektrischen Einheitsvolumina geschlossen werden, denn diese entspricht unmittelbar dem auf das Einheitsvolumen normierten dielektrischen Volumen V_{mw}/V_{mw,0}.

Mit anderen Worten ist eine dielektrische Beladungserkennung möglich, also eine Erkennung der dielektrischen Last im Garraum 14, da die Anzahl n an dielektrischen Einheitsvolumina ermittelt werden kann.

Selbstverständlich ist die oben beschriebene Art und Wiese der Ermittlung der Anzahl an Einheitsvolumina nicht einschränkend zu verstehen. Alternativ kann die Anzahl auch durch eine Vorgabe oder Messung des Gewichts und/oder des Volumens des Garguts 12 und einer Korrelation dieses bzw. dieser Werte mit dem dielektrischen Einheitsvolumen ermittelt werden.

In einem weiteren Schritt des Verfahrens bestimmt die Steuer- und/oder Auswerteeinheit 30 anhand der ermittelten Anzahl dielektrischer Einheitsvolumina eine Sollmikrowellenleistung Pₛₒₗₗ des wenigstens einen Mikrowellenmoduls 16.

Dazu ruft die Steuer- und/oder Auswerteeinheit 30 aus dem Speicher 32 zunächst eine pro dielektrischem Einheitsvolumen aufzunehmende Zielleistung P_{Ziel} ab, bei welcher ein gutes Garergebnis zu erwarten ist. Alternativ kann die Zielleistung auch durch einen Nutzer über die Eingabevorrichtung 28 vorgegeben werden und/oder durch ein Rezept vorgegeben sein. Insbesondere kann es sich bei der Zielleistung um einen experimentell bestimmten Wert oder einen Erfahrungswert des Nutzers handeln.

Anschließend bestimmt die Steuer- und/oder Auswerteeinheit 30 anhand der zuvor bestimmten Anzahl n an Einheitsvolumina und der Zielleistung P_{Ziel} eine vom Gargut 12 insgesamt aufzunehmende Leistung P_{food}, beispielsweise anhand der Formel P_{food}=n* P_{Ziel}.

Die Sollmikrowellenleistung Pₛₒₗₗ kann dann aus der vom Gargut 12 insgesamt aufzunehmende Leistung P_{food} sowie der auf den leeren Garraum 14 normierten Güte Q/Q₀ ermittelt werden, beispielsweise anhand der Formel Pₛₒₗₗ=P_{food}/(1-Q/Qₗₑₑᵣ).

In dem Falle, dass die Sollmikrowellenleistung Pₛₒₗₗ kleiner oder gleich einer Nennleistung P_{N} des wenigstens einen Mikrowellenmoduls 16 ist (beispielsweise 2 kw), stellt die Steuer- und/oder Auswerteeinheit 30 in einem weiteren Schritt des Verfahrens die Mikrowellenleistung des wenigstens einen Mikrowellenmoduls 16 anhand der Sollmikrowellenleistung ein.

Ist die Sollmikrowellenleistung jedoch größer als die Nennleistung des wenigstens einen Mikrowellenmoduls 16, so bestimmt die Steuer- und/oder Auswerteeinheit 30 eine verlängerte Garzeit tₙₑᵤ. Dadurch wird sichergestellt, dass das Gargut 12 aufgrund der limitierten Leistung des wenigstens einen Mikrowellenmoduls 16 und einer zu kurzen Garzeit untergart wird.

Insbesondere kann vorgesehen sein, dass das wenigstens eine Mikrowellenmodul 16 während der verlängerten Garzeit mit der Nennleistung betrieben wird.

Im Ausführungsbeispiel berechnet die Steuer- und/oder Auswerteeinheit 30 die verlängerte Garzeit tₙₑᵤ anhand der für den Garprozess bzw. durch das ausgewählte Rezept ursprünglich vorgesehenen Garzeit tₛₒₗₗ sowie der Sollmikrowellenleistung Pₛₒₗₗ. Hierzu werden gleiche einzubringende Energiemengen für den ursprünglich vorgesehenen sowie den verlängerten Garprozess angenommen und die Formel Pₛₒₗₗ*tₛₒₗₗ=P_{N}*tₙₑᵤ angewendet.

Es ergibt sich unter Berücksichtigung der oben erläuterten Zusammenhänge zwischen den einzelnen Parametern die Formel: tₙₑᵤ= tₛₒₗₗ* n*P_{Ziel}/P_{N}(1-Q/Qₗₑₑᵣ).

Im Ausführungsbeispiel werden während der verlängerten Garzeit die Heißluft und/oder Dampfquellen 20 sowie die Infrarotheizquellen 22 (zusammenfassend auch als Heiz- und/oder Dampfvorrichtungen 38 bezeichnet), mit verringerter Leistung betrieben. So wird sichergestellt, dass das Gargut 12 während des Garens mit verlängerter Garzeit nicht austrocknet bzw. übergart.

Vorzugsweise laufen alle zuvor genannten Schritte des Verfahrens automatisch ab, beispielsweise durch die Steuer- und/oder Auswerteeinheit (30) des Gargeräts 10. Dadurch ist die Mikrowellenleistung in Bezug auf die im Garraum 14 eingebrachte Beladung selbstregulierend. Dies verringert das Risiko von Fehleinstellungen erheblich. Zudem steht der Nutzer nicht vor dem Problem, eine für ihn nicht intuitive Einstellung der Mikrowellenleistung vorzunehmen.

Es werden also reproduzierbare Garergebnisse ohne zusätzliche Nutzereingaben erzielt. Insbesondere ist dadurch auch ein präzises Zieltemperaturgaren bei unterschiedlichen Beladungsszenarien (beispielsweise das Erwärmen von 100 ml Milch oder 1 l Milch auf eine vorgegebene Temperatur) möglich, ohne dass dafür die Beladungsmenge extra vorgegeben werden muss.

Selbstverständlich sind aber auch alternative Ausführungsbeispiele denkbar, bei denen einzelne eine oder mehrere Vorgaben durch einen Nutzer vorgenommen werden.

## Patentansprüche

1. Verfahren zum beladungsabhängigen Einstellen einer Mikrowellenleistung in einem Gargerät (10) mit einem Garraum (14) und einem Mikrowellenmodul (16), umfassend die Schritte:
- Bestimmen einer Anzahl dielektrischer Einheitsvolumina im Garraum (14);
- Bestimmen einer Sollmikrowellenleistung anhand der Anzahl dielektrischer Einheitsvolumina; und
- Einstellen der Mikrowellenleistung des Mikrowellenmoduls (16) anhand der bestimmten Sollmikrowellenleistung.

2. Verfahren nach Anspruch 1, wobei die Mikrowellenleistung in Bezug auf eine im Garraum (14) eingebrachte Beladung selbstregulierend ist.

3. Verfahren nach Anspruch 1 oder 2, wobei eine Güte des Garraums (14) in einem beladenen Zustand bestimmt wird, und wobei basierend auf der Güte die Anzahl der dielektrischen Einheitsvolumina im Garraum (14) bestimmt wird.

4. Verfahren nach einem der vorhergehenden Ansprüche, wobei das dielektrische Einheitsvolumen durch eine von einem definierten Körper eines Materials unter vorgegebenen Bedingungen absorbierbare Mikrowellenleistung charakterisiert ist.

5. Verfahren nach einem der vorhergehenden Ansprüche, wobei das dielektrische Einheitsvolumen ein berechneter Parameter ist.

6. Verfahren nach Anspruch 5, wobei das dielektrische Einheitsvolumen durch Berechnung eines Volumenintegrals über der Norm des elektrischen Feldes im Gargut bestimmt worden ist.

7. Verfahren nach Anspruch 5, wobei das dielektrische Einheitsvolumen ein mittels einer Simulation berechneter Parameter ist.

8. Verfahren nach Anspruch 7, wobei das dielektrische Einheitsvolumen durch eine auf der Finite-Elemente-Methode basierenden numerischen Simulation von Hochfrequenzeigenschaften des Garguts berechnet worden ist.

9. Verfahren nach einem der Ansprüche 1 bis 4, wobei das dielektrische Einheitsvolumen ein experimentell bestimmter Parameter ist.

10. Verfahren nach einem der vorhergehenden Ansprüche, wobei die Anzahl der dielektrischen Einheitsvolumina anhand eines definierten Zusammenhanges der Güte des Garraums (14) und einem dielektrischen Volumen des Garguts (12) bestimmt wird.

11. Verfahren nach Anspruch 10, **dadurch gekennzeichnet, dass** der Zusammenhang ein experimentell bestimmter Zusammenhang ist.

12. Verfahren nach einem der vorhergehenden Ansprüche, wobei die Sollmikrowellenleistung anhand einer für ein einzelnes dielektrisches Einheitsvolumen vorgegebenen Mikrowellenzielleistung ermittelt wird.

13. Verfahren nach einem der vorhergehenden Ansprüche, wobei im Falle, dass die Sollmikrowellenleistung größer als eine Nennleistung des Mikrowellenmoduls (16) ist, eine verlängerte Garzeit ermittelt und eingestellt wird.

14. Verfahren nach Anspruch 13, wobei während der verlängerten Garzeit eine Heiz- und/oder Dampfvorrichtung (38) des Gargeräts (10) mit verringerter Leistung betrieben wird.

15. Gargerät mit einem Garraum (14), wenigstens einem Mikrowellenmodul (16), das ausgebildet und eingerichtet ist, elektromagnetische Strahlung in den Garraum (14) einzuspeisen, um ein im Garraum (14) eingebrachtes Gargut (12) mittels Mikrowellenenergie zu garen, und einer Steuer- und/oder Auswerteeinheit (30), die ausgebildet und eingerichtet ist, ein Computerprogramm mit Programmcodemitteln zum Durchführen eines Verfahrens nach einem der Ansprüche 1 bis 14 auszuführen.
